# EUROPÄISCHE PATENTSCHRIFT

(11) **EP 1 482 108 B1**
(45) Veröffentlichungstag und Bekanntmachung des Hinweises auf die Patenterteilung: **02.06.2010**
(21) Anmeldenummer: 04008280.2
(22) Anmeldetag: 06.04.2004
(51) Int. Cl.: E05B 19/06, E05B 27/04, E05B 47/00

(54) **Schlüssel-Schlosskombination mit einem kopiergeschützen Profil-Flachschlüssel**
Key and lock combination with a copy protected profiled flat key
Combinaison d'une clef et d'une serrure avec une clef profilée plate protégée contre la copie

(30) Priorität: 28.05.2003 DE 10324540; 16.02.2004 DE 102004007364
(43) Veröffentlichungstag der Anmeldung: 01.12.2004
(73) Patentinhaber: ISEO Deutschland GmbH, 07548 Gera (DE)
(72) Erfinder: Hecht, Rosemarie, 07549 Gera (DE); Riesel, Michael, 07570 Weida (DE)
(74) Vertreter: Rapisardi, Mariacristina

(56) Entgegenhaltungen:
- EP-A- 1 072 740
- GB-A- 1 545 141
- US-A- 1 172 203
- US-A- 3 393 541
- US-A- 3 512 382
- US-A- 3 837 194
- US-A- 4 627 251
- US-A- 5 074 136

## Beschreibung

Die Erfindung betrifft eine Schlüssel-Schlosskombination mit einem Flachschlüssel für Zylinderschlösser mit profiliertem senkrechtem Schlüsselkanal mit den Merkmalen des Patentanspruchs 1.

Aus dem deutschen Gebrauchsmuster 29718647.7 ist ein Flachschlüssel für Zylinderschlösser vorbekannt, der mit üblichen Verfahren nicht kopierfähig ist und welcher sich auf konventionelle Systeme von Zylinderschlössern mit profiliertem senkrechten Schlüsselkanal bezieht.

Gemäß dieser bekannten Lehre weist der Flachschlüssel axial zum Schlüsselschaft symmetrische Einfräsungen entsprechend dem vorgegebenen Code auf. Anstelle einer Einfräsung ist dort eine vom Schließzylinder des Schlosses unabhängige, gebohrte Kerbe so angeordnet, dass diese zwischen den unsymmetrischen Profilnuten, die auf beiden Seiten des Schlüsselschaftes liegen, unterschiedliche Seitenwandhöhen aufweist.
Mit einer solchen Flachschlüsselausführung ist zwar im Vergleich bis zum dahin bekannt gewordenen Stand der Technik der Kopierschutz verbesserbar, jedoch besteht die Gefahr, dass mit nicht unerheblichem Fertigungsaufwand durch kombinierte Fräs-Bohreinrichtungen Nachschlüssel gefertigt werden können.

Aus der US 5,074,136 ist eine magnetische Schlossanordnung vorbekannt. Diese umfasst einen permanent magnetischen Schlüssel, einen rotierenden Zylinder mit einer Schlüsselöffnung und eine Gesamtheit von Öffnungen für je einen Schließpin mit einer Feder bzw. einen Permanentmagnet. In Verbindung damit ist ein röhrenförmiger Zylinder vorgesehen, der eine Gesamtheit von dazu gepaarten Öffnungen aufweist. Diese enthalten unterstützende Schließpins mit Federn. In einer Schließposition befinden sich die unterstützenden Schließpins zwischen dem rotierenden und dem röhrenförmigen Zylinder. Zum Entsperren wird der permanentmagnetische Schlüssel eingeführt. Dadurch werden die unterstützenden Schließpins und die Permanentmagnete in Richtung des röhrenförmigen bzw. des rotierenden Zylinders bewegt, wodurch das Schloss entsperrt wird und gedreht werden kann.

Aus dem Vorgenannten ist es daher Aufgabe der Erfindung eine weiterentwickelte Schlüssel-Schlosskombination mit einem kopiergeschützten Profil-Flachschlüssel für an sich bekannte Zylinderschlösser mit profiliertem senkrechten Schlüsselkanal anzugeben, wobei der Profil-Flachschlüssel durch mechanisches Bearbeiten aus einem Standard-Profil nicht zu einem schließfähigen Produkt führt.

Die Lösung der Aufgabe der Erfindung erfolgt mit einer Lehre gemäß den Merkmalen des Patentanspruchs 1. Der Unteranspruch enthält eine zweckmäßige Verwendung der erfindungsgemäßen Schlüssel-Schlosskombination.

Der Flachschlüssel der Schlüssel-Schlosskombination weist Einkerbungen und/oder Einfräsungen entsprechend einem vorgegebenen Code auf. Erfindungsgemäß ist im Profilbereich des Flachschlüssels ein permanent magnetischer Abschnitt, z.B. in Form eines magnetischen Stiftes oder eines magnetischen Plättchens eingesetzt und dort fixiert.

Erst nachdem der magnetische Abschnitt eingesetzt wurde, erfolgt erfindungsgemäß das an sich bekannte Ausbilden des Längsprofils des Flachschlüssels und der Kerben oder Fräsungen gemäß dem gewünschten Schlüsselcode.

Auf diese Weise ist der magnetische Abschnitt im Schlüsselmaterial eingebettet. Ein nachträgliches Einsetzen eines z.B. magnetischen Stiftes in einen Standardschlüssel ist nicht möglich.

Erfindungsgemäß ist die Lage des magnetischen Abschnittes auf der Längsachse des Schlüsselprofils derart gewählt, dass beim Ausbilden der für den Code notwendigen Kerben oder Fräsungen seitliche Stabilisierungs-Kerbflanken verbleiben und damit auf Dauer ein sicherer Halt des Magnetmaterials gewährleistet wird.

Erfindungsgemäß sind weiterhin im Profilzylinder in entsprechenden Kernstiftbohrungen Kernstifte und im Profilzylinderboden Gehäusestifte untergebracht, wobei die Kernstifte von einer Stiftfeder unter Vorspannung gehalten sind.

Der magnetische Abschnitt kann sich am tiefsten Punkt einer Kerbe befinden.

Erfindungsgemäß ist bei der Schlüssel-Schlosskombination mit dem Flachschlüssel und dem zugehörigen Zylinderschloss mit profiliertem senkrechten Schlüsselkanal in mindestens einer zum magnetischen Abschnitt komplementären Bohrung für einen Kernstift ein ferromagnetischer Teilstift befindlich, dem sich mindestens ein zum Profilzylinderboden hinein erstreckender, nichtferromagnetischer weiterer Teilstift anschließt. Dabei ist unter der Wirkung des permanentmagnetischen Abschnittes eines eingeführten passenden Flachschlüssels der ferromagnetische Teilstift in eine Freigabeposition überführbar.

Zwischen diesen beiden Stiften liegt ein Freiraum dergestalt, dass einerseits im verschlossenen Zustand der ferromagnetische Teilstift in der jeweiligen Bohrung im Zylinder noch sicher aufgenommen ist und andererseits aber im entsperrten Zustand die Schließebene sicher freigegeben wird.

Erfindungsgemäß ist der Freiraum zwischen dem ferromagnetischen Teilstift und dem nicht ferromagnetischen Teilstift so gewählt, dass im verschlossenen Fall eine Schließebene durch den ferromagnetischen Teilstift blockiert ist und im entsperrten Zustand die Schließebene freigegeben wird.

Weiterhin kann zur Erhöhung der Anzahl möglicher Codierungen innerhalb einer Schließanlage der zusätzliche Einsatz eines Schließplättchens mit Magnetkern erfolgen.

Die Erfindung soll nachstehend anhand eines Ausführungsbeispieles unter Zuhilfenahme von Figuren näher erläutert werden.

Hierbei zeigen:
- Figur 1 -: eine Darstellung eines Ausführungsbeispiels der erfindungsgemäßen Anordnung mit im Schlüssel befindlichen Magnet;
- Figur 2 -: eine Ausführungsform mit einem Schlüssel, welcher keinen für den Schließvorgang notwendigen magnetischen Abschnitt besitzt und mit welchem auf Grund ansonsten identischer Kerbung ein Schließvorgang nicht möglich wird sowie
- Figur 3 -: ein Ausführungsbeispiel bei der zusätzlich zum Stahlkernstift ein Schließplättchen mit Magnetkern vorgesehen ist, wobei beim Öffnungsvorgang Stahlstift und Schließplättchen angehoben werden und die Schließebene freigeben.

In den zeichnerischen Darstellungen wird von einem an sich bekannten Profilzylinder mit senkrechtem Schlüsselkanal ausgegangen, der von einem Flachschlüssel betätigbar ist.

Im Profilzylinder sind in entsprechenden Bohrungen Kernstifte 1 untergebracht, die üblicherweise von einer Stiftfeder 4 unter Vorspannung gehalten werden. Weiterhin sind Gehäusestifte 3 vorhanden. An der Bodenseite des Profilzylinders sind Verschlussstifte 5 eingesetzt.

Im Schlüssel befindet sich der magnetische Abschnitt 6, der mit einem Stahlstift 7 im Profilzylinder korrespondiert, wobei der Stahlstift 7 vom magnetischen Abschnitt 6 angezogen wird.

Nichtferromagnetische weitere Teilstifte z.B. Messingstifte 8 können in unterschiedlicher Längenkombination vorliegen, um die gewünschte Anpassung an die Kerbtiefe im Schlüssel zu erreichen. Der Freiraum 9 zwischen Stahlstift 7 und den Messingstiften 8 ist so gewählt, dass im verschlossenen Fall die Schließebene 10 blockiert ist, andererseits aber mit Blick auf die Länge des Stahlstiftes eine Freigabe der Schließebene 10 dann gewährleistet wird, wenn der passende Schlüssel mit magnetischem Abschnitt 6 sich im zugehörigen Schloss befindet.

Die Darstellung nach Figur 2 zeigt, dass ein ansonsten identisch gekerbter bzw. gefräster Flachschlüssel nicht in der Lage ist einen Schließvorgang auszuführen, da der Stahlstift 7 sich in der Blockierposition befindet, d.h. nicht vom Magneten in die Freigabeposition überführt ist.

Bei der Darstellung nach Figur 3 ist zusätzlich ein Schließplättchen mit Magnetkern 11 vorgesehen um die Anzahl möglicher Codierungen innerhalb einer Schließanlage zu erhöhen.

Die Erfindung ist für unterschiedlichste Schlüsselprofile anwendbar und kann in bestehende Anlagen integriert werden. Die Magnetlängen sind verschieden gewählt und berücksichtigen die Frästiefe. Durch die Auswahl geeigneter Kerbentiefen in Verbindung mit den jeweiligen Profilen lässt sich eine optimale Befestigung bzw. ein sicherer Halt der magnetischen Abschnitte auch über eine längere Einsatzdauer des Schlüssels sicherstellen.

### Bezugszeichenliste

- 1: Kernstift
- 2: Schließplättchen
- 3: Gehäusestift
- 4: Stiftfeder
- 5: Verschlussstift
- 6: Magnet bzw. magnetischer Abschnitt
- 7: Stahlstift
- 8: Messingstifte
- 9: Freiraum zwischen Stahlstift und Messingstiften
- 10: Schließebene
- 11: Schließplättchen mit Magnetkern

## Patentansprüche

1. Schlüssel-Schlosskombination mit einem Flachschlüssel für Zylinderschlösser mit profiliertem senkrechten Schlüsselkanal, wobei der Flachschlüssel Einkerbungen und/oder Einfräsungen entsprechend einem vorgegebenen Code aufweist,
- weiterhin im Profilbereich des Flachschlüssels vor dem Ausführen der Kerben oder Fräsungen für den Code und des Längsprofils mindestens ein permanentmagnetischer Abschnitt (6) eingesetzt ist, wobei die Lage dieses Abschnittes auf der Längsachse des Schlüsselprofils derart gewählt ist, dass auch nach Ausbilden der Kerben oder Fräsungen seitliche Stabilisierungs-Kerbflanken verbleiben,
- im Profilzylinder in entsprechenden Kernstiftbohrungen Kernstifte (1) und im Profilzylinderboden Gehäusestifte (3) untergebracht sind, wobei die Stifte (1), (3) von einer Stiftfeder (4) unter Vorspannung gehalten sind,
- in mindestens einer zum magnetischen Abschnitt (6) komplementären Kernstiftbohrung ein ferromagnetischer Teilstift (7) befindlich ist, dem sich mindestens ein zum Profilzylinderboden hinein erstreckender nicht ferromagnetischer weiterer Teilstift (8) anschließt, wobei unter der Wirkung des permanentmagnetischen Abschnittes (6) eines eingeführten, passenden Flachschlüssels der ferromagnetische Teilstift (7) in eine Freigabeposition überführbar ist und
- wobei ein Freiraum (9) zwischen dem ferromagnetischen Teilstift (7) und dem nicht ferromagnetischem Teilstift (8) so gewählt ist, dass im verschlossenen Fall die Schließebene (10) durch den ferromagnetischen Teilstift (7) blockiert ist und im entsperrten Zustand die Schließebene (10) freigegeben wird.

2. Verwendung einer Schlüssel-Schloßkombination nach Anspruch 1 mit einem Profil-Flachschlüssel für Zylinderschlösser mit profiliertem senkrechten Schlüsselkanal, wobei der Flachschlüssel Einkerbungen und/oder Einfräsungen entsprechend einem vorgegebenen Code sowie eine Längsprofilierung aufweist, weiterhin
im Profilbereich des Flachschlüssels vor dem Ausführen der Kerben oder Fräsungen für den Code und des Längsprofils mindestens ein permanentmagnetischer Abschnitt (6) eingesetzt ist, wobei die Lage dieses Abschnittes (6) auf der Längsachse des Flach-Schlüsselprofils derart gewählt ist, dass auch nach Ausbilden der Kerben oder Fräsungen seitliche Stabilisierungs-Kerbflanken verbleiben zum Zweck des Kopierschutzes des jeweiligen Flachschlüssels.

## Claims

1. Lock-and-key combination with a flat key for cylinder locks having a profiled perpendicular key way, wherein the flat key presents notches and/or milled cuts according to a specified code,
- furthermore, at least one permanent-magnetic section (6) is inserted in the profile area of the flat key before milling the notches or cuts for the code and the longitudinal profile, the location of said section being chosen on the longitudinal axis such that lateral, stabilizing notch shoulders remain after milling the notches,
- core pins (1) and housing pins (3) being housed in the profile cylinder in core pin bores and in the profile cylinder bottom respectively, wherein the pins (1), (3) are kept pre-stressed by a pin spring (4),
- a ferro-magnetic partial pin (7) is located in at least one core pin bore corresponding to the magnetic section (6), with which at least one further non-ferromagnetic partial pin (8) extending into the profile cylinder bottom is connected, wherein under the influence of the permanent-magnetic section (6) of an inserted fitting flat key the ferro-magnetic partial pin (7) can be transferred into a release position and
- wherein a gap (9) between the ferro-magnetic partial pin (7) and the non-ferromagnetic partial pin (8) is defined in such a way, that in a locked position the closing plane (10) is blocked by the ferro-magnetic partial pin (7) and in the unlocked position such closing plane (10) is released.

2. The use of a lock-and-key combination according to claim 1 with a flat key for cylinder locks having a profiled perpendicular key way, wherein the flat key presents notches and/or milled cuts according to a specified code as well as a longitudinal profile, and furthermore
at least one permanent-magnetic section (6) is inserted in the profile area of the flat key before milling the notches or cuts for the code and the longitudinal profile, wherein the position of this section (6) is chosen on the longitudinal axis of the flat key profile such that after milling the notches or cuts, lateral notch shoulders of the flat key remain to prevent copying of the same.

## Revendications

1. Combinaison serrure-clé avec une clé plate pour serrure à cylindre disposant d'un passage de clé profilé vertical, ladite clé plate comprenant des encoches et/ou des entailles correspondant à un code spécifique, dans laquelle :
- en outre, au moins une section à aimant permanent (6) est incorporée dans la partie profilée de la clé plate avant la réalisation des encoches et des entailles pour le code et le profil longitudinal, la position de la section sur l'axe longitudinal du profil de la clé est déterminée de telle sorte que les flancs stabilisateurs latéraux demeurent même après que les encoches et entailles aient été produites,
- des goupilles de rotor (1) se trouvent dans des logements de goupilles de rotor correspondants dans le cylindre profilé et des goupilles de stator (3) se trouvent dans le fond du cylindre profilé, ces goupilles (1), (3) sont tenues par un goupille d'indexation ferromagnétique (4) sous contrainte, une goupille d'indexation ferromagnétique (7) est présente dans au moins un logement de goupille complémentaire à la section magnétique (6),
- cette goupille est couplée à au moins une autre goupille d'indexation non ferromagnétique (8) qui va jusqu'au fond du cylindre profilé, la goupille d'indexation ferromagnétique (7) pouvant être transférée en position libre sous l'effet de la section à aimant permanent (6) d'une clé plate prévue à cet effet lorsque celle-ci est introduite,
- un espace libre (9) étant déterminé entre la goupille d'indexation ferromagnétique (7) et la goupille non ferromagnétique (8) de telle sorte que lorsque le système est verrouillé, le plan de fermeture (10) est bloqué grâce à la goupille d'indexation ferromagnétique (7) et dans le cas où le système est ouvert, le plan de fermeture (10) est libéré.

2. Utilisation d'une combinaison serrure-clé selon la revendication 1 avec un profil de clé plate pour serrure à cylindre disposant d'un passage de clé profilé vertical, ladite clé plate comprenant des encoches et/ou des entailles correspondant à un code spécifique et à un profilage longitudinal, dans laquelle :
- en outre, au moins une section à aimant permanent (6) est incorporée dans la partie profilée de la clé plate avant la réalisation des encoches et des entailles pour le code et le profil longitudinal. La position de la section (6) sur l'axe longitudinal du profil de la clé plate est déterminée de telle sorte que les flancs stabilisateurs latéraux demeurent même après que les encoches et entailles aient été produites, dans le but de protéger chacune des clés plates contre toute copie.
